# EUROPÄISCHE PATENTSCHRIFT

(11) **EP 0 860 918 B1**
(45) Veröffentlichungstag und Bekanntmachung des Hinweises auf die Patenterteilung: **16.05.2001**
(21) Anmeldenummer: 98890030.4
(22) Anmeldetag: 11.02.1998
(51) Int. Cl.: H01T 4/10, H01T 4/14

(54) **Überspannungsableiteinrichtung**
Overvoltage arrester device
Dispositif limiteur de surtensions

(30) Priorität: 12.02.1997 AT 22797
(43) Veröffentlichungstag der Anmeldung: 26.08.1998
(73) Patentinhaber: Felten & Guilleaume Austria AG, 3943 Schrems (AT)
(72) Erfinder: Suchentrunk, Karl Ing., 2435 Wienerherberg (AT)
(74) Vertreter: Gibler, Ferdinand, Dipl.-Ing. Dr. techn.

(56) Entgegenhaltungen:
- EP-A- 0 666 627
- CH-A- 391 069
- DE-A- 4 439 730
- DE-C- 897 444
- DE-U- 9 115 905
- FR-A- 818 629
- US-A- 2 329 219

## Beschreibung

Die Erfindung betrifft eine Überspannungsableiteinrichtung umfassend zwei beabstandet voneinander angeordnete, eine Annäherungsstelle ausbildende Elektroden, sowie ein Gehäuse, welches mittels einer mit Durchbrechungen versehenen Trennwand in zwei Räume unterteilt ist, wobei im ersten Raum die Elektroden mit im ersten Endbereich des Raumes liegender Annäherungsstelle angeordnet sind und der zweite Raum mit zumindest einer Ausströmöffnung für ionisierte Gase, die von zwischen den Elektroden ausgebildeten Lichtbögen erzeugt werden, versehen ist und die beiden Räume entlang ihrer gesamten Erstreckung schichtartig nebeneinanderliegend angeordnet sind.

Eine solche Ableiteinrichtung wird parallel zu den vor Überspannungen zu schützenden Stromkreiskomponenten geschaltet, d.h. die erste Elektrode wird mit der Zuleitung, die zweite Elektrode mit der Ableitung des betreffenden Stromkreises verbunden.

Die beiden Elektroden weisen einen definierten Abstand voneinander auf, welcher von der an den Elektroden angeliegenden Spannung durchschlagen wird, sofern diese einen unzulässig hohen, durch die Größe des Elektrodenabstandes bestimmten Wert erreicht. In weiterer Folge entsteht ein Lichtbogen zwischen den beiden Elektroden, der die Elektroden und damit Zu- und Ableiter des Stromkreises relativ niederohmig miteinander verbindet. Dadurch wird die zwischen den Versorgungsleitungen herrschende Spannung auf einen verglichen mit der Höhe der Überspannung geringen Wert reduziert und die Energie der Überspannung in Wärme umgewandelt.

Daraus ergibt sich aber, daß die in der Umgebung des Lichtbogens befindlichen Gase stark aufgeheizt und ionisiert werden und sich in weiterer Folge stark ausdehnen. Um eine daraus resultierende Zerstörung des Ableitergehäuses zu vermeiden, ist dieses mit einer Öffnung, durch welche die erhitzten Gase austreten können, versehen.

Auf diese Weise kann zwar das Gehäuse der Ableiteinrichtung selbst vor Zerstörung geschützt werden, jedoch können die nun ausgetretenen Gase die in nächster Umgebung zum Ableiter angeordneten Gegenstände, also die im Schaltschrank neben dem Ableiter befindlichen Schalter bzw. die Schaltschrankwandung thermisch beschädigen.

Die **US-PS-2 329 219** offenbart eine Überspannungableiteinrichtung, gemäß Oberbegrifft des Anspruchs 1 und zeigt eine Funkenstrecke umfassend zwei Elektroden, die auf Stopfen festgelegt sind. Diese Stopfen sind in die Stirnseiten eines Rohres eingesetzt, sodaß die Elektroden innerhalb des Rohres voneinander beabstandet liegen. Das Rohr umgebend ist ein zweites Rohr angeordnet, dessen Stirnseiten mit Ausnahme einer Auslaßöffnung verschlossen sind. In die Wandung des Rohres sind Schlitze eingelassen. Die **US-PS-2 329 219** umfaßt aufgrund dieses Aufbaus einen ersten, die Elektroden beinhaltenden Raum (gebildet durch das Inneren des ersten Rohres); einen zweiten, mit einer Ausströmöffnung versehenen zweiten Raum (gebildet durch den Bereich zwischen dem zweiten und dem ersten Rohr) und eine mit Durchbrechungen versehene Trennwand zwischen besagten beiden Räumen (gebildet durch die mit den Schlitzen versehene Wandung des ersten Rohres).

In der **FR-A-818 629** wird eine Funkenlöschkammer bzw. Gasableiteinrichtung eines Schaltgerätes beschrieben. Das Kontaktpaar jeder Polstrecke ist hier in einer eigenen

Löschkammer angeordnet, wobei diese Löschkammem in einem in sich geschlossenen Gehäuse untergebracht sind. Dieses Gehäuse ist von einer hohlquaderförmigen, um einiges größer als das Gehäuse ausgebildeten Kappe umgeben. Die Funkenlöschkammem weisen Öffnungen auf, die in den Raum zwischen Gehäuse und Kappe einmünden, welcher Raum mittels der Zwischenwände in mehrere Kammern unterteilt ist. Die Kappe weist im dem geschlossenen Gehäuse benachbarten Bereich eine Austrittsöffnung für die innerhalb der Löschkammern erzeugten ionisierten Gase auf, welche den in Fig.1 der **FR-A-818 629** mit Pfeil symbolisierten Weg nehmen müssen.

Um die erwähnten, von den heißen ionisierten Gasen hervorgerufenen Beschädigungen zu vermeiden, könnten die einem Ableiter benachbarten Schalter ausreichend robust ausgeführt werden oder ein genügend großer Abstand zwischen Ableitern und weiteren Bauteilen gelassen werden; beide Maßnahmen brächten aber einen großen Mehraufwand -ungebührlich große Schaltschränke bzw. Spezialschalter- mit sich.

Es ist Aufgabe der Erfindung, eine Überspannungsableiteinrichtung der eingangs erwähnten Art anzugeben, bei welcher die angeführten Probleme der thermischen Beschädigung von in der Umgebung der Ableiteinrichtung befindlichen Gegenständen vermieden wird.

Erfindungsgemäß wird dies dadurch erreicht, daß die Durchbrechungen ausschließlich im zweiten, der Annäherungsstelle abgewandten Endbereich des ersten Raumes angeordnet sind und daß die Ausströmöffnung in dem der Annäherungsstelle benachbarten Bereich des zweiten Raumes angeordnet ist.

Bei dieser Ausgestaltungsweise müssen die ionisierten Gase die gesamten Längserstreckungen beider Räume durchströmen, bevor sie ins Freie gelangen, womit die ionisierten Gase eine besonders effiziente Kühlung erfahren.

Die zwischen diesen beiden Räumen liegende Trennwand stellt ein von den ionisierten Gasen zu durchströmendes Hindernis dar, in welchem Wärmeenergie abgebaut werden kann.

Das schichtartige nebeneinander Ordnen der beiden Räume ist aufgrund folgender Überlegungen besonders vorteilhaft: Die Bauhöhe eines Schaltschrankgerätes ist im Gegensatz zu seiner Breite üblicherweise vorgegeben. Durch die hier getroffene Nebeneinanderordnung von Funkenstrecke und Kammer können sich die beiden Baueinheiten Funkenstrecke und Abkühlkammer über die gesamte Bauhöhe des Ableiters erstrecken, daraus ergibt sich einerseits ein besonders langer Strömungsweg für die ionisierten Gase und andererseits die Möglichkeit, die Elektroden großflächig und robust auszugestalten.

In Weiterbildung der Erfindung kann vorgesehen sein, daß innerhalb des Raumes Strömungsleiteinrichtungen vorgesehen sind.

Damit kann der von den ionisierten Gasen innerhalb des Gehäuses zurückzulegende Weg verlängert werden, wodurch eine stärkere Abkühlung erreichbar ist.

In diesem Zusammenhang kann weiters vorgesehen sein, daß innerhalb des Raumes von den ionisierten Gasen zu umströmende Prallwände und/oder zu durchströmende Siebe angeordnet sind.

Derartige Bauteile tragen ebenfalls zur Erhöhung der Abkühlungswirkung der Kammer bei.

Als günstig hat sich hierbei erwiesen, daß die Strömungsleiteinrichtungen, Prallwände und Siebe aus Kunststoff gebildet sind.

Die Leiteinrichtungen, Prallwände und Siebe können damit einstückig mit dem Gehäuse ausgeführt werden, was sich als besonders vorteilhaft für die kostengünstige Herstellung des Ableiters auswirkt.

Alternativ dazu kann aber auch vorgesehen sein, daß die Strömungsleiteinrichtungen, Prallwände und Siebe aus einem Metall, wie z.B. Kupfer, Eisen od. dgl. gebildet sind.

Metalle weisen ein gutes Wärmeleit- und -aufnahmevermögen auf, wodurch die benannten Bauteile wie Kühlrippen wirken und einen besonders effektiven Wärmeabbau gewährleisten.

In weiterer Ausgestaltung der Erfindung kann vorgesehen sein, daß die Elektroden eine an die Annäherungsstelle anschließende Funkenstrecke, wie z.B. Hörnerfunkenstrecke aufweisen.

Durch eine solche Funkenstrecke wird der in der Annäherungsstelle gezündete Lichtbogen rasch von dieser wegbewegt, wodurch thermische Beschädigungen in diesem Bereich weitgehend vermieden werden können. Damit bleibt der Abstand der beiden Elektroden auch nach mehreren Ableitvorgängen unverändert, womit auch eine gleichbleibende Ansprechspannung der Funkenstrecke gewährleistet ist.

In diesem Zusammenhang kann vorgesehen sein, daß die Elektroden zumindest im Bereich der Funkenstrecke aus Kupfer, Eisen, mit Eisen beschichtetem Kupfer, gesintertem Wolfram-Eisen- bzw. Wolfram-Kupfer-Verbundwerkstoff od. dgl. bzw. aus Kombinationen dieser Materialien gebildet sind.

Derartige Materialien weisen ein ausreichend hohe elektrische Leitfähigkeit bei gleichzeitig guter Temperaturbeständigkeit auf.

Weiters kann vorgesehen sein, daß an dem der Annäherungsstelle gegenüberliegenden Ende der Funkenstrecke wenigstens ein, in den von den Elektroden begrenzten Raum zumindest hineinragendes, vorzugsweise zur Gänze in diesem Raum angeordnetes Elektrodenelement, wie z.B. Platte, angeordnet ist.

Der an der Funkenstrecke entlanglaufende Lichtbogen wird durch solche Elektrodenelemente durchtrennt, d.h. in eine Serienschaltung mehrerer Lichtbögen umgewandelt. Die Aufrechterhaltungsspannung von solchen Lichtbögen ist aber wesentlich höher als die eines Einzellichtbogens, sodaß die normale Versorgungsspannung diese nicht mehr weiterbrennen lassen kann und damit der Überspannung in aller Regel nachfolgende Netzfolgeströme begrenzt und unterbrochen werden können.

Nach einer besonders bevorzugten Ausführungsform der Erfindung kann vorgesehen sein, daß die erste Elektrode starr und die zweite Elektrode beweglich im Gehäuse festgelegt ist, daß in der Annäherungsstelle eine an der ersten Elektrode anliegende Zwischenfolie angeordnet ist und daß die zweite Elektrode mittels eines elastischen Bauteils, wie z.B. Feder, in Richtung der ersten Elektrode bewegbar und an die Zwischenfolie andrückbar ist.

Nachdem die Dicke der Zwischenfolie sehr genau fertigbar ist, kann durch diese Anordnung ein exakter, von Fertigungstoleranzen unabhängiger Elektrodenabstand und damit die Höhe der Zündspannung relativ genau vorgegeben werden.

Darüberhinaus kann durch eine solche Anordnung die Gefahr des Zurücklaufens des Lichtbogens aus der von den Elektrodenelementen gebildeten Deionisationskammer in die Annäherungsstelle der Funkenstrecke vermindert werden; daneben wird das Weglaufen des Lichtbogens aus der Annäherungsstelle in die Deionisationskammer gefördert.

In weiterer Ausgestaltung dieser Erfindung-Ausführungsform kann vorgesehen sein, daß der elastische Bauteil durch eine Schraubenfeder gebildet ist.

Mithilfe dieses Federntyps kann eine relativ große Kraft auf die zweite Elektrode ausgeübt werden, was ein zuverlässiges Andrücken der Elektrode an die Zwischenfolie erlaubt.

Die Erfindung wird nachstehend anhand der in den Zeichnungen dargestellten bevorzugten Ausführungsformen näher erläutert. Die einzelnen Zeichnungsfiguren stellen folgendes dar:
Fig.1 eine besonders einfach ausgeführte Überspannungsableiteinrichtung im Grundriß in geschnittener Darstellung;
Fig.2 eine zweite Ausführungsforms, ebenfalls im Grundriß in geschnittener Darstellung;
Fig.3a die Funkenstrecke einer besonders bevorzugten Ausführungsform der Erfindung im Aufriß;
Fig.3b die von den ionisierten Gasen zu durchströmende Kammer der Ausführungsform nach Fig.3a im Aufriß und
Fig.4 den Schnitt A-A durch die Ausführungsform nach den Fig.3a,b.

Die Überspannungsableiteinrichtung nach Fig.1 umfaßt zwei Elektroden 1 u. 2, die beabstandet voneinander in einem Gehäuse 3 angeordnet sind. An diese Elektroden 1,2 sind über lediglich symbolisch dargestellte Zuleitungen 4, 5 die Zu- und Ableitung des vor unzulässig hohen Überspannungen zu schützenden Stromkreises angeschlossen.

Im dargestellten Beispiel wurde ein quaderförmiges Gehäuse 3 verwendet, das bis auf die Öffnung 6 und weiteren, nicht dargestellten Durchbrechungen für die Zuleitungen 4,5 in sich geschlossen ist, zum Zweck der übersichtlicheren Darstellung jedoch parallel zur Bildebene durchschnitten wurde.

Ist die an den Elektroden 1,2 anliegende Spannung hoch genug, wird die in der Annäherungsstelle 7 befindliche Luft ionisiert und es kommt in weiterer Folge zur Ausbildung eines Lichtbogens zwischen den beiden Elektroden 1,2. Dieser Lichtbogen erwärmt nun seine Umgebung, sodaß es zur Ausbildung von heißen ionisierten Gasen innerhalb des Gehäuses 3 kommt, welche über die Öffnung 6 nach außen abströmen können.

Vorgesehen ist, besagte Öffnung 6 in einigem Abstand von den beiden Elektroden 1,2 anzuordnen, sodaß zwischen den Elektroden 1,2 und der Ausströmöffnung 6 eine Kammer 8 liegt, durch welche die ionisierten Gase hindurchströmen müssen. Die Größe der Öffnung 6 ist dabei zweckmäßigerweise so groß zu wählen, daß die Gase genügend schnell ausströmen können, d.h. daß sich kein unzulässig hoher, die Zerstörung des Gehäuses 3 bewirkender Überdruck im Gehäuseinneren aufbauen kann. An die Stelle der einzigen Abströmöffnung 6 kann zur Erreichung dieses Zieles selbstverständlich auch eine Mehrzahl von Öffnungen treten.

Die von den Elektroden 1,2 ausgebildete Annäherungsstelle 7 ist dabei im ersten Endbereich der Kammer 8 angeordnet, die Ausströmöffnung 6 liegt im zweiten Endbereich dieser Kammer 8. Damit müssen die ionisierten Gase die gesamte Längserstreckung der Kammer 8 durchströmen.

Beim Durchströmen der besagten Kammer 8 kühlen die ionisierten Gase aus, die in ihnen gespeicherte Wärme geben sie über die Kammeratmosphäre und die Gehäusewandungen an die Umgebung ab, sodaß sie beim Austritt aus der Öffnung 6 einen nur mehr relativ geringen Energiegehalt aufweisen.

Das Ausmaß der Abkühlung der ionisierten Gase hängt direkt mit der Länge des Weges, den sie innerhalb der Kammer 8 zurücklegen müssen, zusammen. Um diese Weglänge zu beeinflussen, sind in der Ausführungsform nach Fig.2 innerhalb der Kammer 8 Strömungsleiteinrichtungen 9 vorgesehen. Sie sind plättchenförmig ausgebildet und so angeordnet, daß sie die ionisierten Gase entlang eines mäanderförmigen Weges leiten. Dieser Weg ist nun deutlich länger als der in Fig.1 gerade von der Annäherungsstelle 7 zur Öffnung 6 führende Weg, wodurch bei der Ausführungsform nach Fig.2 eine deutlich stärkere Abkühlung der Gase erreichbar ist.

Eine weitere Möglichkeit, die Verweildauer der ioniserten Gase in der Kammer 8 zu verlängern, liegt in der Vorsehung von Strömungshindernissen, wie Prallwänden 10 oder Sieben 11 im Inneren der Kammer 8. Diese können in Kombination miteinander aber auch jeweils allein vorgesehen werden.

Der Werkstoff der Prallwände 10, Siebe 11 und der Leiteinrichtungen 9 ist prinzipiell frei wählbar, muß aber den erläuterten thermischen Beanspruchungen Stand halten können. Als einfachste Variante bietet sich an, die Prallwände 10, Siebe 11 und Leiteinrichtungen 9 als Anformungen der Gehäusewandungen zu gestalten, sodaß sie also aus dem Gehäusematerial, einem elektrisch isolierenden Kunststoff bestehen.

Eine weitere Möglichkeit liegt darin, Metalle wie z.B. Kupfer, Eisen od. dgl. zu verwenden, da diese Materialien gute Wärmeleiter sind sowie Wärmespeicherfähigkeit aufweisen, wodurch die sie umströmenden Gase noch effektiver abgekühlt werden.

Das Gehäuseinnere des Ausführungsbeispieles nach Fig.2 ist im Gegensatz zu Fig.1 nicht einteilig ausgeführt, vielmehr ist eine Trennwand 12 vorgesehen, die das Gehäuse 3 in zwei Räume 13 und 8 unterteilt. Im ersten Raum 13 sind die bereits beschriebenen beiden Elektroden 1,2 angeordnet, welche hier so geformt sind, daß sie eine Annäherungsstelle 7 und eine daran anschließende Hörnerfunkenstrecke 14 ausbilden. Ein einmal in der Annäherungsstelle 7 entstandener Lichtbogen wird durch die auf ihn einwirkenden, vom Stromfluß durch die Elektroden 1,2 und ihn selbst hervorgerufenen magnetischen Kräfte entlang der Hörnerfunkenstrecke 14 bewegt, was eine Aufweitung und schlußendlich ein Abreißen des Lichtbogens bewirkt. Die im Raum 13 entstehenden heißen ionisierten Gase können über Durchbrechungen 15 der Trennwand 12 in den Raum 8, der die beschriebene Abkühlkammer bildet, übertreten.

Die Elektroden 1,2 können hier wie auch in sämtlichen anderen beschriebenen Ausführungsbeispielen aus beliebigen Materialien, die eine ausreichende elektrische Leitfähigkeit aufweisen, gebildet sein. Als besonders bevorzugte Materialien können für den Bereich der Funkenstrecke 14 Kupfer, Eisen, mit Eisen beschichtetes Kupfer, ein gesinterter Wolfram-Eisen- bzw. Wolfram-Kupfer-Verbundwerkstoff od. dgl. angegeben werden. Dabei sind auch Kombinationen dieser Materialien möglich, die Elektroden 1,2 können bereichsweise verschiedene Werkstoffe aufweisen.

In den Fig.3a,b u.4 ist eine besonders bevorzugte, bereits zum Einbau in einen Schaltschrank geeignete Ausführungsform der Erfindung dargestellt. Wie am besten in Fig.4 zu erkennen, werden hier die beiden Räume 13 und 8 schichtartig nebeneinanderliegend angeordnet. Die in Fig.3a im Grundriß dargestellte Funkenstrecke 14 kommt parallel zur Kammer 8 zu liegen, die entstehende Gesamtbaueinheit weist damit einen mit einem mehrpoligen Leitungsschutzschalter vergleichbaren Aufbau auf, bei welchem die einzelnen Polstrecken in der gleichen Weise nebeneinandergeordnet werden.

Das hierfür notwendige Gehäuse 3 weist wieder eine Trennwand 12 mit Durchbrechungen 15 auf, an deren ersten, in Fig.4 links liegenden Oberfläche 121 die Kammer 8 mit ihren Leiteinrichtungen 9 und gegebenenfalls Prallwänden 10 und Sieben 11 aufgebaut ist. An der zweiten, in Fig.4 rechts liegenden Oberfläche 122 ist die Funkenstrecke 14 angeordnet. Beide Räume 13, 8 müssen für den Betrieb natürlich mit parallel zur Bildebene der Fig.3a,b verlaufenden Deckeln verschlossen werden, welche jedoch der Übersichtlichkeit halber nicht dargestellt wurden.

Die bei diesem Ausführungsbeispiel verwendete Funkenstrecke 14 ist analog zu Fig.2 als Hörnerfunkenstrecke ausgestaltet, zusätzlich sind hier an ihrem der Annäherungsstelle 7 gegenüberliegenden Ende Elektrodenelemente 16 vorgesehen, die in den von den Elektroden 1,2 begrenzten Raum zumindest hineinragen, vorzugsweise jedoch zur Gänze innerhalb dieses Raumes liegen.

In ihrer Gestalt sind die Elektrodenelemente 16 an keinerlei Vorgaben gebunden, um in dem engen Raum zwischen den Elektroden 1,2 möglichst viele solcher Elektrodenelemente 16 unterzubringen, sind sie als parallel zueinander verlaufende Platten ausgebildet. Durch diese Elektrodenelemente 16 wird eine "Zerschneidung" des Lichtbogens in eine Mehrzahl in Serie zueinander geschalteter Teillichtbögen erreicht, was zur schnelleren Löschung des Lichtbogens beträgt.

Die Verwendung von Elektroden 1,2, die an ihre Annäherungsstelle 7 anschließend eine Funkenstrecke 14 in Form einer Hörnerfunkenstrecke aufweisen, stellt zwar eine bevorzugte Ausführungsform dar, dennoch können auch bei einem Gehäuseaufbau gemäß Fig.3a,b und Fig.4 beliebig anders gestaltete Elektroden 1,2 eingesetzt werden.

Wie in Fig. ist hier die von den Elektroden 1,2 ausgebildete Annäherungsstelle 7 im ersten Endbereich des ersten Raumes 13 angeordnet. Wie insbesondere in Fig.3a,b zu erkennen, liegen die beiden Räume 13,8 entlang ihrer gesamten Erstreckung schichtartig nebeneinander. Zusätzlich dazu ist vorgesehen, daß die Durchbrechungen 15 der Trennwand 12 ausschließlich im der Annäherungsstelle 7 abgewandten Endbereich des ersten Raumes 13 angeordnet sind und daß gleichzeitig die Ausströmöffnung 6 im der Annäherungsstelle 7 benachbarten Bereich des zweiten Raumes 8 vorgesehen ist.

Durch diese Art der Anordnung von Durchbrechungen 15 und Ausströmöffnung 6 müssen die ionisierten Gase zunächst die gesamte Längserstreckung des Elektroden-Raumes 13 und danach die gesamte Längserstreckung des Gasauskühl-Raumes 8 durchströmen. Damit wird trotz kleinen geometrischen Abmessungen des Gehäuses 3 eine besonders lange Verweildauer der ionisierten Gase im Gehäuse 3 erreicht. Während dieser Verweildauer müssen die ionisierten Gase einen relativ langen Weg zurücklegen, auf welchem sie großflächig mit dem Gehäuse 3 und den Leiteinrichtungen 9 in Berührung kommen.

Die gemäß der Erfindungsaufgabe zu erreichende Abkühlung der ionisierten Gase wird dadurch in besonders hohem Umfang erreicht.

Der sich tatsächlich ergebende Elektrodenabstand in der Annäherungsstelle 7 hängt direkt von den bei Elektroden 1,2 und Gehäuse 3 stets auftretenden Fertigungstoleranzen ab. Damit kann die tatsächliche Zündspannung der Funkenstrecke -die ja unmittelbar von Elektrodenabstand abhängt- nur relativ ungenau vorgegeben werden.

In Behebung dieses Nachteils ist sieht die Erfindung vor, die erste Elektrode 1 starr im Gehäuse 3 festzulegen, die zweite Elektrode 2 hingegen in geringem Ausmaß beweglich zu halten. Weiters ist ein elastisches Bauteil 18, das nach Fig.3a als Schraubenfeder ausgebildet ist, vorgesehen, das die zweite Elektrode 2 in Richtung erster Elektrode 1 drückt.

In der Annäherungsstelle 7 ist eine Zwischenfolie 17 an der ersten Elektrode 1 anliegend angeordnet. Durch den erläuterten elastischen Bauteil 18 wird nun die zweite Elektrode 2 an besagte Zwischenfolie 17 angepreßt, sodaß der tatsächliche Elektrodenabstand allein von der Dicke dieser Zwischenfolie 17 -unabhängig von Fertigungstoleranzen der Elektroden 1,2 oder des Gehäuses 3- bestimmt wird. Nachdem die Zwischenfolie 17 mit einer sehr genau vorgebbaren Dicke herstellbar ist, kann nun auch der vorgegebene Elektrodenabstand wesentlich genauer realisiert werden.

Wenngleich diese Art der Einstellung des Elektrodenabstandes lediglich in Fig.3a dargestellt ist, kann diese genauso bei anders gestalteten Elektroden 1,2, also etwa bei Elektroden 1,2 gemäß Fig.1,2 angewandt werden.

## Patentansprüche

1. Überspannungsableiteinrichtung umfassend zwei beabstandet voneinander angeordnete, eine Annäherungsstelle (7) ausbildende Elektroden (1,2), sowie ein Gehäuse (3), welches mittels einer mit Durchbrechungen (15) versehenen Trennwand (12) in zwei Räume (13,8) unterteilt ist, wobei im ersten Raum (13) die Elektroden (1,2) mit im ersten Endbereich des Raumes (13) liegender Annäherungsstelle (7) angeordnet sind und der zweite Raum (8) mit zumindest einer Ausströmöffnung (6) für ionisierte Gase, die von zwischen den Elektroden (1,2) ausgebildeten Lichtbögen erzeugt werden, versehen ist und die beiden Räume (13,8) entlang ihrer gesamten Erstreckung schichtartig nebeneinanderliegend angeordnet sind, **dadurch gekennzeichnet**, daß die Durchbrechungen (15) ausschließlich im zweiten, der Annäherungsstelle (7) abgewandten Endbereich des ersten Raumes (13) angeordnet sind und daß die Ausströmöffnung (6) in dem der Annäherungsstelle (7) benachbarten Bereich des zweiten Raumes (8) angeordnet ist.

2. Überspannungsableiteinrichtung nach Anspruch 1, **dadurch gekennzeichnet**, daß innerhalb des Raumes (8) Strömungsleiteinrichtungen (9) vorgesehen sind.

3. Überspannungsableiteinrichtung nach Anspruch 1 oder 2, **dadurch gekennzeichnet**, daß innerhalb des Raumes (8) von den ionisierten Gasen zu umströmende Prallwände (10) und/oder zu durchströmende Siebe (11) angeordnet sind.

4. Überspannungsableiteinrichtung nach Anspruch 2 oder 3, **dadurch gekennzeichnet**, daß die Strömungsleiteinrichtungen (9), Prallwände (10) und Siebe (11) aus Kunststoff gebildet sind.

5. Überspannungsableiteinrichtung nach Anspruch 2 oder 3 , **dadurch gekennzeichnet**, daß die Strömungsleiteinrichtungen (9), Prallwände (10) und Siebe (11) aus einem Metall, wie z.B. Kupfer, Eisen od. dgl. gebildet sind.

6. Überspannungsableiteinrichtung nach einem der vorstehenden Ansprüche, **dadurch gekennzeichnet**, daß die Elektroden (1,2) eine an die Annäherungsstelle (7) anschließende Funkenstrecke (14), wie z.B. Hörnerfunkenstrecke aufweisen.

7. Überspannungsableiteinrichtung nach Anspruch 6, **dadurch gekennzeichnet,** daß die Elektroden (1,2) zumindest im Bereich der Funkenstrecke (14) aus Kupfer, Eisen, mit Eisen beschichtetem Kupfer, gesintertem Wolfram-Eisen- bzw. Wolfram-Kupfer-Verbundwerkstoff od. dgl. bzw. aus Kombinationen dieser Materialien gebildet sind.

8. Überspannungsableiteinrichtung nach Anspruch 6 oder 7, **dadurch gekennzeichnet**, daß an dem der Annäherungsstelle (7) gegenüberliegenden Ende der Funkenstrecke (14) wenigstens ein, in den von den Elektroden (1,2) begrenzten Raum zumindest hineinragendes, vorzugsweise zur Gänze in diesem Raum angeordnetes Elektrodenelement (16), wie z.B. Platte, angeordnet ist.

9. Überspannungsableiteinrichtung nach einem der vorstehenden Ansprüche, **dadurch gekennzeichnet**, daß die erste Elektrode (1) starr und die zweite Elektrode (2) beweglich im Gehäuse (3) festgelegt ist, daß in der Annäherungsstelle (7) eine an der ersten Elektrode (1) anliegende Zwischenfolie (17) angeordnet ist und daß die zweite Elektrode (2) mittels eines elastischen Bauteils (18), wie z.B. Feder, in Richtung der ersten Elektrode (1) bewegbar und an die Zwischenfolie (17) andrückbar ist.

10. Überspannungsableiteinrichtung nach Anspruch 9, **dadurch gekennzeichnet**, daß der elastische Bauteil (18) durch eine Schraubenfeder gebildet ist.

## Claims

1. Overvoltage arrester device comprising two electrodes (1, 2) arranged spaced apart from one another and forming an approach point (7), and a housing (3) which is subdivided into two spaces (13, 8) by means of a partition (12) provided with openings (15), wherein the electrodes (1, 2) are arranged in the first space (13) with the approach point (7) being located in the first end region of the space (13) and the second space (8) is provided with at least one outflow opening (6) for ionized gases which are generated by arcs formed between the electrodes (1, 2) and the two spaces (13, 8) are arranged lying next to one another in the manner of layers along their entire extent, characterized in that the openings (15) are arranged exclusively in the second end region, facing away from the approach point (7), of the first space (13) and in that the outflow opening (6) is arranged in the area of the second space (8) adjacent to the approach point (7).

2. Overvoltage arrester device according to Claim 1, characterized in that flow guiding devices (9) are provided within the space (8).

3. Overvoltage arrester device according to Claim 1 or 2, characterized in that baffles (10), around which the ionized gases are to flow, and/or screens (11), through which the ionized gases are to flow, are arranged within the space (8).

4. Overvoltage arrester device according to Claim 2 or 3, characterized in that the flow guiding devices (9), baffles (10) and screens (11) are formed of synthetic material.

5. Overvoltage arrester device according to Claim 2 or 3, characterized in that the flow guiding devices (9), baffles (10) and screens (11) are formed of a metal such as, e.g. copper, iron or the like.

6. Overvoltage arrester device according to one of the preceding claims, characterized in that the electrodes (1, 2) exhibit a spark gap (14) such as, e.g. a horn spark gap, which adjoins the approach point (7).

7. Overvoltage arrester device according to Claim 6, characterized in that the electrodes (1, 2) are formed of copper, iron, iron-coated copper, sintered tungsten-iron or tungsten-copper composite material or the like or, respectively, of combinations of these materials, at least in the area of the spark gap (14).

8. Overvoltage arrester device according to Claim 6 or 7, characterized in that at least one electrode element (16) such as, e.g. a plate, which at least protrudes into the space delimited by the electrodes (1, 2) and is preferably wholly arranged within this space, is arranged at the end of the spark gap (14) opposite to the approach point (7).

9. Overvoltage arrester device according to one of the preceding claims, characterized in that the first electrode (1) is mounted rigidly and the second electrode (2) is mounted moveably within the housing (3), in that an intermediate foil (17) resting against the first electrode (1) is arranged in the approach point (7) and in that the second electrode (2) can be moved in the direction of the first electrode (1) by means of an elastic component (18) such as, e.g. a spring, and can be pressed against the intermediate foil (17).

10. Overvoltage arrester device according to Claim 9, characterized in that the elastic component (18) is formed by a helical spring.

## Revendications

1. Parafoudre comprenant deux électrodes espacées (1, 2) formant un endroit d'approche (7), et un boîtier (3) qui est divisé en deux espaces (13, 8) par une cloison (12) pourvue de trous (15), dans le premier espace (13) étant placées les électrodes (1, 2) avec l'endroit d'approche (7) situé dans la première partie d'extrémité de cet espace (13), et le deuxième espace (8) étant pourvu d'au moins un orifice de sortie (6) pour les gaz ionisés produits par les arcs électriques formés entre les électrodes (1, 2), et les deux espaces (13, 8) étant placés l'un à côté de l'autre à la manière de couches le long de toute leur étendue,
caractérisé par le fait que les trous (15) sont situés exclusivement dans la deuxième partie d'extrémité, opposée à l'endroit d'approche (7), du premier espace (13), et que l'orifice de sortie (6) est situé dans la partie du deuxième espace (8) voisine de l'endroit d'approche (7).

2. Parafoudre selon la revendication 1, caractérisé par le fait qu'à l'intérieur de l'espace (8) sont prévus des dispositifs directeurs d'écoulement (9).

3. Parafoudre selon l'une des revendications 1 et 2,
caractérisé par le fait qu'à l'intérieur de l'espace (8) sont placés des déflecteurs (10) que les gaz ionisés doivent contourner et/ou des tamis (11) que ceux-ci doivent traverser.

4. Parafoudre selon l'une des revendications 2 et 3,
caractérisé par le fait que les dispositifs directeurs d'écoulement (9), les déflecteurs (10) et les tamis (11) sont en plastique.

5. Parafoudre selon l'une des revendications 2 et 3,
caractérisé par le fait que les dispositifs directeurs d'écoulement (9), les déflecteurs (10) et les tamis (11) sont formés d'un métal comme par exemple cuivre, fer ou métal analogue.

6. Parafoudre selon l'une des revendications précédentes,
caractérisé par le fait que les électrodes (1, 2) présentent un éclateur (14), comme par exemple un éclateur à cornes, contigu à l'endroit d'approche (7).

7. Parafoudre selon la revendication 6, caractérisé par le fait que les électrodes (1, 2) sont, au moins dans la zone de l'éclateur (14), formées de cuivre, de fer, de cuivre recouvert de fer, de matériau composite tungstène-fer ou tungstène-cuivre fritté ou de matière analogue ou de combinaisons de ces matières.

8. Parafoudre selon l'une des revendications 6 et 7,
caractérisé par le fait qu'à l'extrémité de l'éclateur (14) opposée à l'endroit d'approche (7) est placé au moins un élément électrode (16), comme par exemple une plaque, qui, au moins, entre dans l'espace limité par les électrodes (1, 2) et, de préférence, est placé entièrement dans cet espace.

9. Parafoudre selon l'une des revendications précédentes,
caractérisé par le fait que la première électrode (1) est fixée rigidement dans le boîtier (3) et la deuxième électrode (2) fixée mobile dans celui-ci, que dans l'endroit d'approche (7) est placée une feuille intermédiaire (17) qui s'appuie sur la première électrode (1), et que la deuxième électrode (2) peut, au moyen d'un élément élastique (18) comme par exemple un ressort, être mue en direction de la première électrode (1) et serrée contre la feuille intermédiaire (17).

10. Parafoudre selon la revendication 9, caractérisé par le fait que l'élément élastique (18) est formé d'un ressort hélicoïdal.
